# EUROPÄISCHE PATENTSCHRIFT

(11) **EP 0 870 558 B1**
(45) Veröffentlichungstag und Bekanntmachung des Hinweises auf die Patenterteilung: **15.10.2003**
(21) Anmeldenummer: 98201082.9
(22) Anmeldetag: 06.04.1998
(51) Int. Cl.: B21G 3/00, B21K 1/56, B21J 5/12, B21G 3/12, B21G 3/28

(54) **Verschleissfester Werkzeugeinsatz**
Wear-resistant tool-insert
Plaquette d'outil résistant à l'usure

(30) Priorität: 09.04.1997 AT 21097 U
(43) Veröffentlichungstag der Anmeldung: 14.10.1998
(73) Patentinhaber: PLANSEE TIZIT GESELLSCHAFT M.B.H., 6600 Reutte/Tirol (AT)
(72) Erfinder: Schretter, Michael, Ing., 6632 Ehrwald (AT); Ginther, Thomas, Ing., 6600 Vorderhornbach 93 (AT); De Monte, Markus, Ing., 6672 Nesselwängle (AT); Posch, Reinhard, 6671 Weissenbach (AT)
(74) Vertreter: Lohnert, Wolfgang, Dr.

(56) Entgegenhaltungen:
- EP-A- 0 401 918
- EP-A- 0 650 698

## Beschreibung

Die Erfindung betrifft einen verschleißfesten in Maschinen einsetzbaren, Werkzeughalbeinsatz zur Formgebung und zum Ablängen von Nägeln, Schrauben und Nieten aus drahtförmigem Ausgangsmaterial.

Derartige Werkzeughalbeinsätze sind sogenannte Schlag- bzw. Klemmbacken sowie Zwickbacken, die in der Maschine in identischer Ausgestaltung jeweils paarweise eingesetzt werden. Die Klemmbacken werden entsprechend der EP-A-0 401 918 vielfach als umsetzbare und auswechselbare Halbeinsätze in Werkzeughaltern in der Regel in Form von länglichen, prismenförmigen Grundkörpern mit trapezförmigem Querschnitt in entsprechenden Ausnehmungen dieses Werkzeughalters eingesetzt und festgeklemmt. Die Klemmbacken weisen auf einer Einsatzfläche eine oder mehrere Spannrillen mit halbkreisförmigem Querschnitt zum Festklemmen des zugeführten Drahtes sowie eine daran anschließende Ausnehmung auf, die im geschlossenen Zustand der zwei gegenüberliegenden klemmbacken bzw. werkzeughalbeinsätze zur Anformung der gewünschten Kopfform des herzustellenden Teiles dient. Die Klemmbacken sind in der Maschine so angeordnet, daß sich die Spannrillen der paarweise eingesetzten Werkzeughalbeinsätze gegenüberliegen. Im Zuge des Arbeitsablaufes werden die Klemmbacken geschlossen oder geöffnet. Im geschlossenen Zustand wird der eingeführte Draht durch die Spannrillen festgeklemmt. Im festgeklemmten Zustand wird dann der Kopf der Nägel, Schrauben oder Nieten angestaucht. Zur besseren Klemmung des Drahtes sind die Spannrillen vorzugsweise mit halbkreisförmig verlaufenden Querrillen profiliert. Nach Fertigstellen des Kopfes wird das Teil durch Schließen von zwei gegenüberliegenden Werkzeughalbeinsätzen in Form von Zwickbacken abgelängt. Die Zwickbacken werden ebenfalls in Werkzeughaltern oder direkt in der Maschine festgeklemmt. Sie weisen ein symmetrisches Profil mit mehreren Schneiden auf, durch das einerseits das Ende des fertigen Teiles angeformt und das Teil abgelängt und andererseits gleichzeitig die Ausgangsgeometrie zur Ausbildung des Kopfes des nächsten Teiles angeformt wird.

Bei den Klemmbacken unterscheidet man zwischen einadrigen oder zweiadrigen Klemmbacken, wo entweder eine oder zwei nebeneinanderliegende Spannrillen eingearbeitet sind.

Die zweiadrige Ausführung ermöglicht die gleichzeitige Fertigung von zwei Nägeln, Schrauben oder Nieten, also eine Verdoppelung der Produktionsleistung. Die Zwickbacken werden in der Regel immer nur einadrig ausgeführt, so daß in Verbindung mit zweiadrigen Klemmbacken vier Zwickbacken zur Anwendung kommen.

Die Werkzeughalbeinsätze werden zur Verringerung des Verschleisses vielfach aus Hartmetall hergestellt. Ist der Verschleiß der Spannrillen bzw. der Schneiden unzulässig hoch, müssen die Einsätze ausgewechselt werden.

Hartmetall und andere harte, verschleißfeste Werkstoffe weisen zwar neben einer hohen Druckfestigkeit eine sehr hohe Härte und damit hohe Verschleißfestigkeit auf, sind aber hinsichtlich Zug- und Biegebeanspruchungen nur mäßig belastbar. Aufgrund von Unregelmäßigkeiten in der Drahtqualität hinsichtlich schwankender Abmessungen oder unterschiedlicher Festigkeiten kann es bei der Herstellung der Nägel, Schrauben oder Nieten zu sehr hohen Zugbeanspruchungen und damit Überbeanspruchungen der Einsätze aus verschleißfestem Material kommen, was vielfach mit einem Bruch der Einsätze verbunden ist.

Die EP-A-0 650 698 beschreibt ein Verfahren zur Herstellung von chirurgischen Nadeln, bei dem die Nadelspitze durch Umformen des drahtförmigen Ausgangs materiales, in einem entsprechenden Gesenk hergestellt wird. Um eine Formgebung des Gesenkes mit möglichst scharfkantigen übergängen, zur Ausformung einer möglichst spitzen und scharfkantigen Nadelspitze, zu erreichen, ist das Gesenk in Längsrichtung der Nadelspitze symmetrisch geteilt ausgeführt.

Der Erfindung liegt die Aufgabe zugrunde, verschleißfeste Werkzeughalbeinsätze für Maschinen zur Herstellung von Nägeln, Schrauben, Nieten und dgl. zu schaffen, bei denen gegenüber bekannten Ausführungen eine unzulässige Überbeanspruchung durch zu hohe Zugspannungen und damit ein frühzeitiges Brechen vermieden wird.

Erfindungsgemäß wird dies dadurch erreicht, daß der Werkzeughalbeinsatz in Axialrichtung des zugeführten Drahtes geteilt ausgeführt ist.

Auf diese Art und Weise wird erreicht, daß der Einsatz aus verschleißfestem Material bei Überbelastung kontrolliert "nachgeben" kann, wodurch unzulässig hohe Zugspannungen, die zu-einem Bruch des Einsatzes führen könnten, vermieden werden.

In einer vorteilhaften Variante der Erfindung sind die einzelnen Teile des Werkzeughalbeinsatzes durch eine Niet- oder Schraubverbindung miteinander verbunden.

In einer anderen Variante werden die einzelnen Teile des Werkzeughalbeinsatzes über den Werkzeughalter bzw. über den Maschinenteil, in den sie eingesetzt werden, zusammengepreßt.

In einer anderen vorteilhaften Ausgestaltung stehen die einzelnen Teile über eine zumindest teilweise gezahnte Oberfläche miteinander in Verbindung. Diese Ausgestaltung ist insbesondere dann von Vorteil, wenn keine Verbindungselemente, wie Schrauben oder Nieten, zum Verbinden der einzelnen Teile vorgesehen sind. Durch das Sägezahnprofil werden Kräfte in Richtung des Anpreßdruckes an den Draht aufgenommen und ein besonders guter Formschluß der einzelnen Teile miteinander erreicht.

Als besonders vorteilhaftes Material für den Werkzeughalbeinsatz wird Hartmetall verwendet.

Im folgenden wird die Erfindung anhand von Figuren näher erläutert.

Es zeigen:
- Figur 1: einen Schlagbacken zur Herstellung von Nägeln mit einem erfindungsgemäßen Werkzeughalbeinsatz in Schrägansicht
- Figur 2: die Variante eines erfindungsgemäßen Werkzeughalbeinsatzes für einen Nagelschlagbacken in Draufsicht
- Figur 3: den Einsatz nach Figur 2 in Seitenansicht, teilweise geschnitten
- Figur 4 - 6: einen erfindungsgemäßen Werkzeughalbeinsatz für einen Zwickbacken für die Nagelherstellung in Stirn-, Seitenund Schrägansicht

Figur 1 zeigt einen Nagelschlagbacken, bestehend aus einem länglichen, prismenförmigen Grundkörper -1- mit einem in einer Ausnehmung auswechselbar festklemmbaren, würfelförmigen, erfindungsgemäßen Einsatz -2- aus Hartmetall an einem Ende. In den Grundkörper -1- ist ausgehend von der Ausnehmung für den Einsatz mittig in Längsrichtung ein Schlitz eingebracht. Quer zu diesem Schlitz ist der Grundkörper -1- von einer Klemmschraube -7- durchsetzt, über welche die durch den Schlitz beabstandeten Abschnitte des Grundkörpers -1- zusammengezogen und damit der Einsatz -2- in der Ausnehmung festgeklemmt wird. Der Einsatz -2- weist in seiner vorderen Mantelfläche eine Spannrille -3- mit Querrillen -8- auf, über die der eingeführte Draht zur Nagelherstellung festgeklemmt wird. Der Einsatz -2-ist in Längsrichtung der Spannrille -3- symmetrisch geteilt ausgeführt. Durch die vom Grundkörper -1- auf den Einsatz -2- wirkende Klemmkraft werden die zwei Teile aneinandergepreßt. Zur Verbesserung des gegenseitigen Formschlusses der beiden Teile weisen die miteinander in Verbindung stehenden Oberflächen ein Sägezahnprofil -6- auf.

In den Figuren 2 und 3 ist die Variante eines erfindungsgemäßen Einsatzes -2-dargestellt. Der würfelförmige Einsatz -2- weist an zwei gegenüberliegenden Mantelflächen je zwei parallel und symmetrisch zueinander verlaufende Spannrillen -3- auf. Der Einsatz -2- ist in Längsrichtung zweier gegenüberliegender Spannrillen -3- geteilt ausgeführt. Quer zu den Spannrillen -3- ist der Einsatz -2- mittig durchbohrt. Über einen Niet -5- sind die drei Teile des Einsatzes miteinander verbunden.

Die Figuren 4 bis 6 zeigen einen erfindungsgemäßen Einsatz -9- für einen Zwickbacken zur Herstellung von Nägeln mit einer symmetrischen Profilierung in Längsrichtung des abzulängenden Drahtes. Beim Schließen der Zwickbacken wird der Draht zentriert und durch die zentrale Schneide -10-abgeschnitten. Gleichzeitig wird durch die seitlichen Schneiden -11- einerseits das Ende des fertigen Teiles und andererseits die Ausgangsform des nächsten Teiles zur Ausbildung der endgültigen Kopfform angeformt.

## Patentansprüche

1. Verschleißfester in Maschinen einsetzbarer Werkzeughalbeinsatz (2) zur Formgebung und zum Ablängen von Nägeln, Schrauben und Nieten aus drahtförmigem Ausgangsmaterial,
**dadurch gekennzeichnet,**
**daß** der Werkzeughalbeinsatz (2) in Axialrichtung des zugeführten Drahtes geteilt ausgeführt ist.

2. Verschleißfester Werkzeughalbeinsatz (2) nach Anspruch 1, **dadurch gekennzeichnet, daß** die einzelnen Teile des Werkzeughalbeinsatzes (2) durch eine Niet- oder Schraubverbindung (7) miteinander verbunden sind.

3. Verschleißfester Werkzeughalbeinsatz (2) nach Anspruch 1, **dadurch gekennzeichnet, daß** die einzelnen Teile des Werkzeughalbeinsatzes (2) über den Werkzeughalter (1) bzw. den Maschinenteil, in den sie eingesetzt werden, zusammengepreßt werden.

4. Verschleißfester Werkzeughalbeinsatz (2) nach einem der Ansprüche 1 bis 3, **dadurch gekennzeichnet, daß** die einzelnen Teile dieses Werkzeughalbeinsatzes (2) über eine zumindest teilweise gezahnte Oberfläche (6) miteinander in Verbindung stehen.

5. Verschleißfester Werkzeughalbeinsatz (2) nach einem der Ansprüche 1 bis 4, **dadurch gekennzeichnet, daß** er aus Hartmetall besteht.

## Claims

1. Wear-resistant tool half-insert (2) capable of being inserted in machines, for shaping and cutting-to-length nails, screws and rivets from wire-shaped starting material,
**characterised in that**
the tool half-insert (2) is designed so as to be divided in the axial direction of the wire fed in.

2. Wear-resistant tool half-insert (2) according to claim 1, **characterised in that** the individual parts of the tool half-insert (2) are connected to one another by a rivet-type or screw-type connection (7).

3. Wear-resistant tool half-insert (2) according to claim 1, **characterised in that** the individual parts of the tool half-insert (2) are pressed together via the tool-holder (1) or the part of the machine in which they are inserted.

4. Wear-resistant tool half-insert (2) according to one of claims 1 to 3, **characterised in that** the individual parts of the said tool half-insert (2) are connected to one another via an at least partially toothed surface (6).

5. Wear-resistant tool half-insert (2) according to one of claims 1 to 4, **characterised in that** it consists of hard metal.

## Revendications

1. Demi-plaquette d'outil (2) résistant à l'usure et pouvant être insérée dans des machines, pour le façonnage et la coupe à longueur de clous, de vis et de rivets dont le matériau de base est filiforme, **caractérisée en ce que** la demi-plaquette d'outil (2) est réalisée avec une division dans le sens axial du fil métallique introduit.

2. Demi-plaquette d'outil (2) résistant à l'usure selon la revendication 1, **caractérisée en ce que** les parties séparées de la demi-plaquette d'outil (2) sont reliées entre elles au moyen d'une connexion (7) à rivet ou à vis.

3. Demi-plaquette d'outil (2) résistant à l'usure selon la revendication 1, **caractérisée en ce que** les parties séparées de la demi-plaquette d'outil (2) sont serrées l'une contre l'autre par le porte-outil (1) ou l'élément de machine dans lequel elles sont insérées.

4. Demi-plaquette d'outil (2) résistant à l'usure selon une quelconque des revendications 1 à 3, **caractérisée en ce que** les parties séparées de cette demi-plaquette d'outil (2) sont en contact par une surface (6) qui est au moins partiellement dentelée.

5. Demi-plaquette d'outil (2) résistant à l'usure selon une quelconque des revendications 1 à 4, **caractérisée en ce qu'**elle est réalisée en métal dur.
